# EUROPÄISCHE PATENTSCHRIFT

(11) **EP 0 993 322 B1**
(45) Veröffentlichungstag und Bekanntmachung des Hinweises auf die Patenterteilung: **06.03.2002**
(21) Anmeldenummer: 97913091.1
(22) Anmeldetag: 09.10.1997
(51) Int. Cl.: A62C 35/02

(54) **IMPULSLÖSCHGERÄT**
IMPULSE EXTINGUISHER
DISPOSITIF D'EXTINCTION IMPULSIONNEL

(30) Priorität: 10.10.1996 DE 19641711
(43) Veröffentlichungstag der Anmeldung: 19.04.2000
(73) Patentinhaber: Hügin, Lothar, 34128 Kassel (DE)
(72) Erfinder: Hügin, Lothar, 34128 Kassel (DE)
(74) Vertreter: Freiherr von Schorlemer, Reinfried, Dipl.-Phys.
(86) Internationale Anmeldenummer: DE9702315
(87) Internationale Veröffentlichungsnummer: WO9815321

(56) Entgegenhaltungen:
- EP-A- 0 198 728
- EP-A- 0 689 857
- FR-A- 2 726 638
- GB-A- 2 119 068
- US-A- 4 909 152

## Beschreibung

Die Erfindung betrifft ein Impulslöschgerät der im Oberbegriff des Anspruchs 1 angegebenen Gattung.

Aus Einsatzberichten der Feuerwehren und Veröffentlichungen in den entsprechenden Fachzeitschriften ergibt sich, daß sich Brände oft zu Großbränden entwickeln, weil die Löschwasserversorgung unzureichend ist, weil mit den üblichen Strahlrohren zu geringe Wurfweiten erzielt werden, um effektiv löschen zu können, z.B. aufgrund zu großer Gebäudekomplexe wie Lager- und Produktionshallen, und/oder weil die Zahl an gefährlichen Kunststoffen und deren unzähligen Verbindungsmöglichkeiten ständig steigt. Dies hat verstärkt umweltbelastende Schadstoffe durch länger anhaltende Brände, kontaminiertes Löschwasser durch längere Löschzeiten und höhere Versicherungsschäden zur Folge. Brandkatastrophen in der letzten Zeit machen darüber hinaus deutlich, daß eine erfolgreiche Brandbekämpfung in vielen Fällen nicht möglich ist und daher noch ein erheblicher Forschungsbedarf im Brandschutzwesen besteht.

Fachleute der Feuerwehren und der Industrie haben darauf bisher nur teilweise reagiert und arbeiten an neuen, zeitgemäßen Löschgeräten. Diese Geräte sind jedoch in der Regel kostspielig und wegen ihrer großen Abmessungen sowie der benötigten, speziell geschulten Löschkräfte einzelnen Berufs- und Werkfeuerwehren vorbehalten und nur für den Einsatz bei Großkatastrophen geeignet. Bekannte Verfahren und Vorrichtungen dieser Art (DE 195 00 477 C1) nutzen z.B. in Kombination die Kraft einer Detonationswelle und die Löschwirkung von Wasser. Diese neue Technik wird zur Zeit erprobt und soll speziell für die Waldbrandbekämpfung eingesetzt werden. Bei einem Waldbrand wird z.B. parallel zur vorrückenden Flammenfront ein mit einer Sprengschnur versehener Kunststoffschlauch (⌀ ca. 250 mm) verlegt und anschließend mit Wasser gefüllt. Sobald die Flammenfront den Schlauch erreicht hat, wird dieser gezündet und somit das Feuer schlagartig gelöscht. Auch Flüssigkeitsbrände können auf diese Weise erfolgreich gelöscht werden. Derartige Verfahren und Vorrichtungen sind allerdings nur für den Einsatz bei Brandkatastrophen geeignet und mit dem Nachteil behaftet, daß die Kunststoffschläuche entsprechend dem jeweiligen Brandherd verlegt werden müssen und jeweils nur einmal gezündet werden können.

Daneben ist ein Impulslöschgerät der eingangs bezeichneten Gattung bekannt geworden, mit dem vorgewählte Mengen an Löschwasser, z.B. 1 1 bis 30 1, unter einem durch Druckluft erzeugten Druck von z.B. 25 bar schlagartig aus einem Rohr ausgestoßen werden. Das Löschwasser oder andere Löschmittel wird hierdurch sehr fein verteilt, wodurch eine erhebliche Oberflächenvergrößerung des Löschmittels und als Folge davon eine erhebliche Einsparung an Löschmittel erzielt werden. Außerdem kann das Impulslöschgerät kostengünstig betrieben werden, weil die Druckerzeugung z.B. mit der Druckluft aus einer üblichen, mit dem Impulslöschgerät mitgeführten Druckluftflasche, insbesondere einer Atemschutzflasche erfolgen kann. Beachtlich ist dabei jedoch, daß der Ausstoß des Löschmittels durch die spontane Ausdehnung eines Mediums, hier Druckluft erfolgt und damit im wesentlichen von der Differenz der Drücke in der Druckluftflasche bzw. in dem das Löschmittel aufnehmenden Rohr abhängt. Dadurch ist die erzielbare Wurfweite durch den Druck begrenzt, mit dem die Druckluft üblicherweise in eine Druckluftflasche gefüllt werden kann, während die auf das Brandgut insgesamt aufbringbare Menge an Löschmittel weitgehend vom Fassungsvermögen der einzelnen Druckluftflaschen und von der am Brandort verfügbaren Anzahl von Druckluftflaschen abhängig ist. Sowohl dem Druck als auch der verfügbaren Menge an Druckluft sind dadurch in der Praxis Grenzen gesetzt, so daß sich eine Leistungssteigerung nur mit Hilfe eines leistungsstarken Kompressors erzielen ließe. Die Mitführung derartiger Kompressoren ist jedoch aus Gewichts- und Platzgründen in der Regel unerwünscht, insbesondere wenn sie mittels eines Löschfahrzeugs od. dgl. an den Brandort transportiert werden müssen.

Ein ähnliges Impulslösch Gerät ist aus EP-A-0 689 857 bekannt.

Daneben sind mit Wasser arbeitende, impulsförmig betriebene Geräte nach Art von Wasserkanonen bekannt, bei denen die Druckwelle mit einem zur Zündung gebrachten Explosivstoff anstatt mit Druckluft erzeugt wird, die jedoch nicht der Löschung von großflächigen Bränden, sondern anderen Zwecken dienen. Ein bekanntes Gerät dieser Art (GB-A-2119068) dient z.B. dem Zweck, aus Wasser bestehende Schüsse mit hoher Geschwindigkeit auf ein Ziel zu lenken und dabei eine so hohe Verdichtung innerhalb der abgeschossenen Wassersäulen zu erzielen, daß diese nicht in diffuse Sprühstrahlen aufbrechen. Das Rohr weist daher dort, wo das Wasser austritt, einen Halsabschnitt mit veringertem Querschnitt auf. Bei anderen bekannten Geräten dieser Art (EP-A-0198728, FR-A-2726638), die demselben Zweck dienen, sind die Ausströmenden der Rohre konisch verjüngt. Schließlich ist es bekannt, derartige Wasserkanonen im Tunnelbau oder dgl. als Wasserhammer einzusetzen (US-A-4909152) und die ausgestoßenen Wassersäulen direkt in Bohrungen zu schießen, die vorher in einer Tunnelwand oder dgl. ausgebildet wurden. Auch hier kommt es darauf an, kurze, verdichtete Wassersäulen zu erzeugen.

Demgegenüber liegt der Erfindung die Aufgabe zugrunde, das Impulslöschgerät der eingangs bezeichneten Gattung so auszubilden, daß die Wurfweiten und aufbringbaren Löschmittelmengen weitgehend unabhängig vom Druck und von der verfügbaren Menge eines unter Druck stehenden Mediums sind und das Löschmittel in feinzerstäuber Form zum Brandherd gelangt.

Zur Lösung dieser Aufgabe dienen die kennzeichnenden Merkmale des Anspruchs 1.

Das erfindungsgemäße Impulslöschgerät vereinigt die Vorteile der mit einem Sprengmittel arbeitenden Vorrichtungen (DE 195 00 477 C1) mit denen der bekannten Impulslöschgeräte. Durch den pyrotechnischen, explosionsartigen, anstatt mit Druckluft erfolgenden Druckaufbau werden schnellere Schußfolgen und größere Wurfweiten erzielt, so daß das erfindungsgemäße Impulslöschgerät sowohl für Großbrände als auch zur Verhinderung von Rückzündungen geeignet ist. Außerdem werden eine effektive, Löschmittel sparende Brandbekämpfung, kürzere Einsatzzeiten der Feuerwehr, eine geringere Kontaminierung von Löschwasser, eine Reduzierung umweltbelastender Schadstoffe und eine Verminderung von Gebäudeschäden ermöglicht. Schließlich kann mit einer vorzugsweise zusätzlich vorhandenen Kombination aus einer Mündungsklappe und einem Schließmechanismus bewirkt werden, daß das Rohr beim Nachladen von Feuerlöschmittel sicher geschlossen bleibt und dieses daher mit hohem Druck geladen werden kann.

Weitere vorteilhafte Merkmale der Erfindung ergeben sich aus den Unteransprüchen.

Die Erfindung wird nachfolgend in Verbindung mit der beiliegenden Zeichnung an einem Ausführungsbeispiel näher erläutert. Es zeigen:
Fig. 1 eine Seitenansicht einer ersten Ausführungsform eines erfindungsgemäßen Impulslöschgeräts für ein Löschmittel;
Fig. 2 eine Draufsicht auf das Impulslöschgerät nach Fig. 1;
Fig. 3 eine Vorderansicht des Impulslöschgeräts nach Fig. 1;
Fig. 4 einen Teilschnitt längs der Linie IV-IV der Fig. 1 unter Weglassung einer Schlauchleitung;
Fig. 5 in einer gegenüber Fig. 1 stark vergrößerten Darstellung einen Längsschnitt durch das hintere Ende eines Rohrs des Impulslöschgeräts;
Fig. 6 ein Rückschlagventil des Impulslöschgeräts nach Fig. 1 in starker Vergrößerung;
Fig. 7 einen Schnitt längs der Linie VII-VII der Fig. 1 durch ein Mündungsende eines Rohrs des Impulslöschgeräts;
Fig. 8 und 9 in schematischen Darstellungen die Betriebszustände innerhalb eines Rohrs des Impulslöschgeräts nach Fig. 1 beim Befüllen mit einem explosiven Treibmittel bzw. beim explosionsartigen Ausstoß des Treibmittels;
Fig. 10 eine schematische Darstellung einer zweiten Ausführungsform des erfindungsgemäßen Impulslöschgeräts;
Fig. 11 bis 13 in den Fig. 8 und 9 entsprechenden Darstellungen verschiedene Betriebszustände des Impulslöschgeräts nach Fig. 10; und
Fig. 14 und 15 ein alternatives Ausführungsbeispiel für ein Absperrorgan des Impulslöschgeräts nach Fig. 10 in je einer Schließ- bzw. Offenstellung.

Nach Fig. 1 bis 5 enthält ein erfindungsgemäßes Impulslöschgerät gemäß einer ersten, derzeit als am besten angesehenen Variante ein zur Aufnahme und Zwischenspeicherung eines Löschmittels, insbesondere Wasser, bestimmtes, z.B. zylindrisches Rohr 1. Das Rohr 1 ist in einem mittleren Teil mit wenigstens einem zum Befüllen mit Löschmittel bestimmten Anschluß 2 versehen und weist an seinem einen, als Mündungs- bzw. Ausstoßöffnung für das Löschmittel bestimmten, vorderen Ende ein an das Rohr 1 angesetztes Gehäuse 3 mit einem z.B. kreisrunden, rechteckigen oder quadratischen Querschnitt auf. Zum Ausstoßen des Löschmittels aus dem Rohr 1 dient eine am anderen, hinteren Ende des Rohrs 1 montierte Einrichtung 4. Diese enthält, wie insbesondere Fig. 5 zeigt, eine zweckmäßig zum Rohr 1 koaxiale Aufnahme 5 in Form einer Kammer, die z.B. in einem in das Rohrende eingesetzten Verschlußstück 6 ausgebildet ist und zur Aufnahme einer nur teilweise angedeuteten Kartusche 7 dient, die mit einem Treib- bzw.

Schieß- oder Explosivstoff gefüllt und an ihrem Hinterende vorzugsweise mit einem Schlagzünder od. dgl. versehen ist. Außerdem enthält die Einrichtung 4 einen Zündmechanismus 8, der z.B. einen analog zu Handfeuerwaffen od. dgl. ausgebildeten Schlagbolzen 9 aufweist, der mittels einer Feder 10 und durch eine Öffnung im Boden des Verschlußstücks 6 hindurch gegen den Schlagzünder der Kartusche 7 geschlagen werden kann, um den in dieser befindlichen Explosivstoff zur Explosion zu bringen. Der Explosivstoff besteht z.B. aus einem an sich bekannten NC- (Cellulosenitrat-) Pulver, wie es beispielsweise für die Patronen von Maschinengewehren benutzt wird.

Wie insbesondere Fig. 5 zeigt, ist das Rohr 1 in einem Bremszylinder 12 verschiebbar gelagert, der an seinen Enden je eine nach innen ragende Stirnwand 13,14 mit einer Durchgangsöffnung aufweist, die einen im wesentlichen dem Außenquerschnitt des Rohrs 1 entsprechenden Innenquerschnitt besitzt. Außerdem ist das Rohr 1 an seinem Außenmantel mit einem bis dicht an den Bremszylindermantel heranreichenden Flansch 15 versehen, wobei zwischen dem Flansch 15 und der hinteren Stirnwand 14 eine als Druckfeder ausgebildete Vorholfeder 16 abgestützt ist, die das Rohr 1 nach vorn, d.h. in Fig. 5 nach rechts vorspannt, bis es mit seinem Flansch 15 an der vorderen Stirnwand des Bremszylinders 12 anliegt. Ein Ringraum zwischen dem Rohr 1 und dem Bremszylinder 12 ist mit einer Bremsflüssigkeit 17, insbesondere einem Hydrauliköl, gefüllt. Außerdem versteht sich, daß das Rohr 1 mit Hilfe geeigneter und nur schematisch angedeuteter Dichtungen 18 hermetisch dicht in den Stirnwänden 13 und 14 des Bremszylinders 12 verschiebbar gelagert ist.

Der Bremszylinder 12 ist an seinem Außenmantel mit zwei Lagerzapfen 19 versehen, mittels derer das Rohr 1 schwenkbar in einer gabelförmigen Lafette 20 (Fig. 1 und 3) gelagert ist. Die Lafette 20 ist ihrerseits mittels eines Drehegelenks 21 auf einem Untergestell 22 abgestützt, das an seiner Unterseite einen Montageflansch 23 aufweist. Dieser dient dem Zweck, das gesamte Impulslöschgerät beispielsweise auf dem Dach eines Tanklöschfahrzeugs zu montieren.

An einem seitlichen Teil der Lafette 20 sind Anschlußstutzen 24 (Fig. 4) befestigt, die mittels je einer Schlauchleitung 25 (Fig. 1 und 2) od. dgl. mit den im Einzelfall vorhandenen, hier zwei Anschlüssen 2 des Rohrs 1 verbunden werden können. Die Anschlußstutzen 24 stehen strömungsmäßig mit einer Leitung 26 (Fig. 4) in Verbindung, die zweckmäßig koaxial zur Drehachse des Drehgelenks 21 im Untergestell 22 montiert ist und unterhalb des Montageflansches 23 endet, damit sie z.B. mit einer üblichen, im Tanklöschfahrzeug od. dgl. untergebrachten Zuführleitung für das Löschmittel verbunden werden kann. Im übrigen sind die Anschlüsse 2, die Anschlußstutzen 24 sowie die Leitungen 25,26 zweckmäßig mit den bei Löschfahrzeugen üblichen Anschlußarmaturen versehen.

Die Drehachse des Drehgelenks 21 ist im montierten Zustand des Impulslöschgeräts im wesentlichen vertikal angeordnet, während die Schwenkachse der Lagerzapfen 19 im wesentlichen horizontal angeordnet ist. Dadurch ist es möglich, das Rohr 1 einerseits um vorzugsweise 360° um die vertikale Achse zu drehen und andererseits z.B. in einem Bereich von -15° bis +75° um die horizontale Achse zu verschwenken.

Wie insbesondere Fig. 6 zeigt, ist der Löschmittelanschluß 2 vorzugsweise mit einem Rückschlagventil versehen. Er enthält dazu ein in das Rohr 1 eingesetztes Gehäuse 28 mit einem Ventilsitz 29 und einem durch eine vorzugsweise als Druckfeder ausgebildete Feder 30 gegen den Ventilsitz 29 und damit in die Schließstellung vorgespannten Ventilkörper 31. Dabei ist die Federkraft der Feder 30 vorzugsweise so gewählt, daß sich der Ventilkörper 31 erst dann vom Ventilsitz 29 abhebt und damit den Anschluß 2 öffnet, wenn der Druck des Löschmittels in der Leitung 25 (Fig. 1 bis 4) einen vorgewählten Wert von z.B. 1,5 bar überschreitet. Das kann z.B. vorteilhaft sein, um eine ordnungsgemäße Funktion der Feuerlösch-Kreiselpumpe sicherzustellen.

Das Gehäuse 3 an dem von der Aufnahme 5 abgewandten Rohrende dient zur schwenkbaren Lagerung einer Mündungsklappe 34 (Fig. 3 und 7), die im Ausführungsbeispiel aus zwei mittels Scharnieren 33 schwenkbar am Rohr 1 bzw. im Gehäuse 3 gelagerten Flügeln 34a,34b besteht, die in Fig. 7 mit durchgezogenen Linien in ihrer das Rohrende dicht verschließenden Stellung und mit gestrichelten Linien in einer geöffneten Stellung dargestellt sind, in der sie an zwei Anschlagwänden 35 des Gehäuses 3 anliegen. Diese Anschlagwände 35 dienen dem Zweck, beim schlagartig erfolgenden Ausstoß des Löschmittels aus dem Rohr 1 die beiden Klappenflügel 34a,34b nach einem Schwenkweg von ca. 90° abzubremsen bzw. ein weitergehendes Aufschlagen der Klapperflügel 34a,34b zu verhindern, um damit Verletzungen des Löschpersonals zu vermeiden.

Die Mündungsklappe 34 bzw. ihre beiden Flügel 34a,34b sind durch je eine Feder 36, die z.B. als zylindrische Schraubenfeder (Drehfeder) ausgebildet ist, in ihre Schließstellung vorgespannt, in der sie an einer mit einem Durchgang 37 für Löschmittel versehenen Stirnwand 38 des Gehäuses 3 anliegen. Daher ist die Mündungsklappe 34 bis zu einem von den Federn 36 vorgegebenen Löschmitteldruck im Rohr 1 selbsttätig geschlossen, während sie beim Überschreiten dieses Drucks selbsttätig öffnet.

Zur genauen Steuerung der Schließkraft der Mündungsklappe 34 unter Vermeidung aufwendiger Federsysteme od. dgl. ist der Mündungsklappe 34 erfindungsgemäß ein Schließmechanismus 39 zugeordnet, der die Mündungsklappe 34 bis zu einem vorgewählten Druck geschlossen hält und so eingestellt werden kann, daß die Mündungsklappe 34 erst bei einem genau vorgegebenen Löschmitteldruck im Rohr 1 öffnet. Dieser Schließmechanismus 39 kann an sich beliebig ausgebildet sein, doch erfolgt seine Steuerung vorzugsweise elektrisch oder elektromagnetisch, indem z.B. die Mündungsklappe aus einem ferromagnetischen Material hergestellt und der den Durchgang 37 aufweisende Abschnitt des Gehäuses mit einer einen Elektromagneten bildenden Wicklung 40 umwickelt wird oder indem z.B. an der Stirnwand 38 einzelne, den Flügeln 34a,34b zugeordnete Elektromagnete montiert werden. Dabei ist die elektromagnetische Kraft so gewählt, daß sie, zumindest in Verbindung mit der Kraft der Federn 36, größer ist, als dem Ladedruck des Löschmittels im Rohr 1 entspricht, und daher auch größer als der Ladedruck der mit der Leitung 26 (Fig. 1, 3 und 4) zu verbindenden Feuerlösch-Kreiselpumpe ist. Da derartige Pumpen in üblichen Tanklöschfahrzeugen mit einem Druck bis ca. 16 bar arbeiten, ist die Schließkraft der Flügel 34a,34b im eingeschalteten Zustand des Schließmechanismus 39 bzw. bei Erregung der Wicklung 40 bzw. der Elektromagnete z.B. auf 18 bar eingestellt. Beim Überschreiten dieser Schließkraft öffnet die Mündungsklappe 34 dann schlagartig und selbsttätig. Die Schließkraft der Federn 36 braucht beim Vorhandensein des Schließmechanismus 39 nur ca. 1 bar betragen, um die beiden Klappenflügel 34a,34b nach dem Ausstoß des Löschmittels aus dem Rohr 1 wieder in den Wirkungsbereich des Schließmechanismus 39 zu bringen.

Das insoweit beschriebene Impulslöschgerät wird in einem Brandfall wie folgt betrieben:

Das Impulslöschgerät wird beispielsweise auf dem Dach eines Tanklöschfahrzeugs montiert, wobei der Anschluß 2 über die Schlauchleitungen 25 und die Leitung 26 mit einer im Fahrzeug üblicherweise vorhandenen Feuerlösch-Kreiselpumpe verbunden wird. Alternativ können der Anschluß 2 oder die Leitung 26 aber auch an jede beliebige andere, zur Zuführung eines Löschmittels, insbesondere Wasser, geeignete und eine Pumpe od. dgl. aufweisende Vorrichtung angeschlossen werden.

Durch den von der Feuerlösch-Kreiselpumpe erzeugten Druck von z.B. 16 bar wird das Rückschlagventil im Anschluß 2 geöffnet, so daß ein in Fig. 8 und 9 schematisch mit dem Bezugszeichen 41 angedeutetes Löschmittel mit hoher Geschwindigkeit in das Rohr 1 strömt. Um dabei die Ladezeit klein zu halten, wird der Durchflußquerschnitt des Rückschlagventils oder der Rückschlagventile so groß gewählt, daß Durchflußleistungen von z.B. 30 bis 40 l/s möglich sind. Bei einem Volumen des Rohrs 1 von z.B. 7,5 1 (im geschlossenen Zustand der Mündungsklappe 34) hat dies eine Ladezeit von ca. 0,2 bis 0,25 Sekunden zur Folge. Die Mündungsklappe 34 bleibt während des gesamten Ladevorgangs geschlossen, da ihr Schließdruck auch nach Abschluß des Ladevorgangs größer als der Druck des Löschmittels 41 im Rohr 1 ist. Um dabei ein Auslaufen des Löschmittels 41 aus dem Rohr 1 zu vermeiden, können die zur Anlage kommenden Teile der Flügel 34a,34b und der Stirnwand 38 (Fig. 7) mit Dichtungen 42 versehen sein. Abgesehen davon versteht sich, daß das Verschlußstück 6 bei eingelegter Kartusche 7 (Fig. 5) ausreichend dicht mit dem Rohr 1 verbunden ist, wozu zwischen dem Verschlußstück 6 und dem Zündmechanismus 8 noch eine zusätzliche, auch auf die eingelegte Kartusche 7 einwirkende Schließwand 43 (Fig. 5) vorgesehen werden kann, die in diesem Fall mit einer auf die Öffnung im Boden des Verschlußstücks 6 ausgerichteten Öffnung 44 versehen ist.

Mit Hilfe der Einrichtung 4, insbesondere dem Schlagbolzen 9 (Fig. 5), der beispielsweise analog zu einer Handfeuerwaffe mit einem Abzugshebel ausgelöst werden kann, wird jetzt der Zünder der Kartusche 7 gezündet, wodurch das in dieser befindliche Treibmittel zur Explosion gebracht wird. Durch die hierdurch vom einen Rohrende ausgehende Druckwelle, die in Fig. 9 schematisch mit dem Bezugszeichen 45 angedeutet ist, wird das im Rohr 1 befindliche Löschmittel 41 unter Schließung des im Anschluß 2 befindlichen Rückschlagventils schlagartig durch die sich selbsttätig öffnende, am anderen Rohrende befindliche Mündungsklappe 34 ausgestoßen, wobei es durch Verschwenkung des Rohrs 1 um die Lagerzapfen 19 bzw. Drehung des Rohrs 1 mit dem Drehgelenk 21 gezielt auf den Brandherd gerichtet werden kann. Daher gelangt das Löschmittel 41 in fein zerstäubter Form zum Brandherd, so daß sich aus der Kombination von Löschmittel 41 und der durch dieses erzeugten Druckwelle eine hohe Löschwirkung ergibt. Sobald das Löschmittel 41 aus dem Rohr 1 ausgestoßen ist, beginnt sich die Mündungsklappe 34 unter dem Einfluß der Federn 36 (Fig. 7) und aufgrund des nachlassenden Drucks im Rohr 1 selbsttätig wieder zu schließen, worauf der nächste Füllvorgang und danach ein weiterer Abschuß eingeleitet werden können. Zur Verbesserung der Öffnungs- und Schließfunktion der Mündungsklappe 34 ist es dabei möglich, den Schließmechanismus 39 (Fig. 7) steuerbar auszubilden und so zu steuern, daß er unmittelbar vor oder beim Zünden der Kartusche 7 ausgeschaltet wird, um die Neigung der Mündungsklappe 34 zu vergrößern, sich selbsttätig und schlagartig zu öffnen, wohingegen er unmittelbar nach dem Zündvorgang wieder wirksam gemacht wird, damit er beim Heranführen der Flügel 34a,34b an die Stirnwand 38 bereits wieder aktiviert ist.

Das Einsetzen einer neuen Kartusche 7 in die Aufnahme 5 (Fig. 5) kann prinzipiell von Hand erfolgen, indem z.B. analog zum Laden eines Gewehrs oder einer Kanone die hinter dem Verschlußstück 6 angeordnete, nicht näher dargestellte Schließwand 43 einschließlich Zündmechanismus 8 geöffnet oder entfernt, die verbrauchte Kartusche 7 entnommen, eine neue Kartusche 7 eingeführt und die Schließwand 43 wieder geschlossen wird. Dabei versteht sich, daß die Schließwand 43 derart verschließbar sein muß, daß sie sich auch beim Zünden der Kartusche 7 nicht öffnen kann. Alternativ ist es aber auch möglich, die Einrichtung 4 (Fig. 1 und 2) mit einer automatisch arbeitenden Ladeeinrichtung zu versehen, die ein schematisch angedeutetes Magazin 46 aufweist und ein Auswechseln der Kartuschen 7 mit hoher Geschwindigkeit ermöglicht. Derartige Ladeeinrichtungen, die bei Bedarf auch einen integrierten Zündmechanismus aufweisen können, sind bei zahlreichen Waffensystemen allgemein bekannt und können beim beschriebenen Impulslöschgerät analog angewendet werden. Durch die Anwendung derartiger Ladeeinrichtungen, die mit hoher Geschwindigkeit arbeiten, ist die erzielbare Schußfolge praktisch nur noch von demjenigen Zeitintervall abhängig, das für das Befüllen des Rohrs 1 mit Löschmittel benötigt wird.

Bei Anwendung einer Kartusche 7, die z.B. mit 0,05 kg des Treibladungspulvers NC A 3502 gefüllt ist, wird mit dem beschriebenen Impulslöschgerät eine Explosionsenergie von ca. 3,5 Kj/kg erzielt, die in dem mit ca. 7,5 1 Wasser füllbaren Rohr 1 eine maximale Gaskraft von ca. 1500 bar und eine Wasserausstoßgeschwindigkeit von ca. 180 m/s zur Folge hat. Der gesamte Ausstoßzyklus läuft dabei innerhalb einer Zeitspanne von ca. 10 bis 20 m/s ab, so daß entsprechend schnelle Schußfolgen erzielt werden können.

Der in Fig. 5 schematisch dargestellte Bremszylinder 12 dient der Einleitung der Rückstoßkräfte in das Untergestell 22 (Fig. 1) bzw. über dessen Montageflansch 23 in das Löschfahrzeug. Der Bremszylinder 12 bremst das beim Zünden der Kartusche 7 nach rückwärts beschleunigte Rohr 1 bis zum Stillstand ab, wobei die Abbremsung insbesondere dadurch erfolgt, daß die im Bremszylinder 12 befindliche Flüssigkeit 18 beim Rücklauf durch den engen Ringspalt zwischen dem Flansch 15 des Rohrs 1 und dem Bremszylindermantel (Fig. 5) gepreßt werden muß, wobei gleichzeitig die Vorholfeder 16 gespannt wird. Nach Beendigung des Abbremsvorgangs bringt die Vorholfeder 16 das Rohr 1 in seine Ausgangsstellung zurück.

Wie Fig. 5 zeigt, besitzt das Rohr 1 vorzugsweise einen Innenquerschnitt, der sich von der Aufnahme 5 an in Richtung der Mündungsklappe 34 zunächst diffusorartig bis zu einem Höchstwert erweitert. Die dadurch bewirkte, z.B. an der Aufnahme 5 beginnende, bei einem zylindrischen Rohr 1 im wesentlichen konische Erweiterung 47 dient dem Zweck, den Erweiterungswinkel α derart zu begrenzen, daß keine Ablöseerscheinungen innerhalb der Explosionswelle auftreten, was einen völligen Ausstoß des Löschmittels aus dem Rohr 1 verhindern könnte. Der im Einzelfall zweckmäßige Erweiterungswinkel α kann aus der Strömungstheorie unter Anwendung der Reynoldszahl und dem zulässigen Grenzwinkel ermittelt werden.

Das beschriebene Impulslöschgerät beruht somit auf der Erkenntnis, daß sich das Löschmittel anders als beim Stand der Technik wie ein Geschoß mit einer Vorrichtung abschießen läßt, die zu diesem Zweck ähnlich wie z.B. ein Gewehr oder eine Kanone ausgebildet ist, indem das zum Abschuß des Löschmittels vorgesehene Rohr 1, um ein Auslaufen des Löschmittels beim Ladevorgang zu verhindern, bis zum Abgeben eines jeden Schusses an beiden Enden hermetisch abgedichtet wird. Die im Einzelfall in den Kartuschen 7 vorhandenen Treibsätze, die Mengen an Treibmittel und die erzielbaren Explosionsenergien sind dabei im Einzelfall anhand des Aufnahmevolumens des Rohrs 1 und anhand der gewünschten Wurfweiten zu bemessen.

Bei einer zweiten Ausführungsform der Erfindung, die in Fig. 10 schematisch dargestellt ist, wird ein gasförmiger oder flüssiger Treib- bzw. Explosivstoff, z.B. ein Acetylen/Sauerstoff-Gemisch oder Benzin, verwendet. Hierzu ist ein Rohr 51 analog zu Fig. 5 an seinem rückwärtigen Ende diffusorartig ausgebildet und an seinem Boden mit einer Öffnung 52 versehen. Ferner ist eine zum Ausstoßen eines Löschmittels unter Druck bestimmte Einrichtung 53 vorgesehen, die eine Aufnahme 54 in Form eines über die Öffnung 52 mit dem Rohr 51 verbundenen Druckbehälters aufweist. Die Aufnahme 54 weist einen Anschluß 55 auf, der über eine Leitung 56 mit einer Dosiereinrichtung 57 verbunden ist, die ihrerseits über Leitungen 58,59 mit je einem Vorratsbehälter 60,61 für ein Gas, z.B. Acetylen bzw. Sauerstoff, verbunden ist. Die Dosiereinrichtung 57 dient dem Zweck, die in den Vorratsbehältern 60,61 befindlichen Gase in einem Verhältnis zu vermischen, das für die im Einzelfall zu erzeugende Stoßwelle im Rohr 51 geeignet ist. Alternativ wäre es natürlich möglich, nur einen Vorratsbehälter vorzusehen, der mit einem einzelnen, zur Explosion bringbaren Gas oder mit einem entsprechend dosierten Gasgemisch gefüllt ist.

Die Einrichtung 53 weist ferner ein Steuermodul 62 auf, das über je eine Leitung 63,64 mit der Dosiereinrichtung 57 und einem Zündmechanismus 65 verbunden ist, der hier z.B. eine analog zu Verbrennungs- bzw. Explosionsmotoren ausgebildete Zündkerze enthält und in eine Wand des Druckbehälters 54 eingesetzt ist. Bei dem Steuermodul 62 kann es sich um ein manuell steuerbares Bauteil oder auch z.B. um einen üblichen Personal Computer (PC) od. dgl. handeln.

Die Ausführungsform nach Fig. 10 kann beispielsweise in der nachfolgend beschriebenen Weise betrieben werden.

Wie Fig. 11 grob schematisch zeigt, ist das Rohr 51 mit einem dem Anschluß 2 nach Fig. 1 bis 9 entsprechenden Anschluß 67 versehen, um es mit einem Löschmittel 68, z.B. Wasser, füllen zu können. Das Löschmittel 68 wird dabei wie beim zuerst beschriebenen Ausführungsbeispiel z.B. mit einer üblichen Kreiselpumpe zugeführt. Im Gegensatz zum ersten Ausführungsbeispiel erfolgt die Zuführung des Löschmittels 68 jedoch kontinuierlich, während der Ausstoß des Löschmittels 68 wiederum impulsförmig vorgenommen wird. Zu diesem Zweck wird der Zündmechanismus 65 mittels des Steuermoduls 62 in vorgewählten Abständen gezündet und dadurch das im Druckbehälter 54 befindliche Gas bzw. Gasgemisch zur Explosion gebracht. Dies hat zur Folge, daß analog zum ersten Ausführungsbeispiel, bei dem eine Treibmittel-Kartusche 7 zur Explosion gebracht wird, eine in Fig. 12 schematisch angedeutete Druckwelle 69 entsteht, die das Löschmittel 68 mit hoher Geschwindigkeit axial aus dem Rohr 51 ausstößt, so daß es in fein zerstäubter Form zum Brandherd gelangt. Nach einem jeden Ausstoß bzw. Schuß beginnt sich einerseits das Rohr 51 wieder mit dem Löschmittel 68 zu füllen, während gleichzeitig unter der Steuerung des Steuermoduls 62 der Druckbehälter 54 erneut mit dem Gas bzw. Gasgemisch gefüllt wird.

In Abhängigkeit vom Druck bzw. von der Geschwindigkeit, mit der das Löschmittel 68 in das Rohr 51 eingeführt wird, sind bei der beschriebenen Betriebsweise zwei Varianten möglich. Bei der einen Variante, die in Fig. 12 dargestellt und besonders kostengünstig ist und bei der das Löschmittel 68 im wesentlichen senkrecht zur Ausstoßrichtung, d.h. senkrecht zur Achse des Rohrs 51 in dieses eingeleitet wird, fließt das Löschmittel 68 zwischen zwei Schüssen mit vergleichsweise geringer Geschwindigkeit und daher in einem vergleichsweise kurzen, stark gekrümmten Strahl 70 aus der vorderen Ausstoßöffnung des Rohrs 51 aus. Es landet dann in einem vergleichsweise kurzen Abstand von der Rohröffnung auf dem Erdboden. Dagegen wird bei der aus Fig. 13 ersichtlichen Variante durch eine schräg oder parallel zur Rohrachse erfolgende Einleitung des Löschmittels 68 in das Rohr 51 erreicht, daß das Löschmittel auch zwischen zwei Schüssen mit hoher Geschwindigkeit und daher in einem weitgehend linearen Strahl 71 aus der Ausstoßöffnung des Rohrs 51 ausströmt, der Strahl 71 eine vergleichsweise große Wurfweite ermöglicht und das Rohr 51 daher zwischen zwei Schüssen wie ein normaler Wasserwerfer verwendet werden kann. Dadurch ergibt sich der Vorteil, daß das Löschmittel 68 abwechselnd in stark zerstäubter Form oder in einem üblichen Strahl zum Brandherd gelangt und daher dort zwischen zwei Schüssen keine löschmittelfreie Pause eintritt.

Bei der Anwendung des Ausführungsbeispiels nach Fig. 10 bis 13 sind die Zuflußgeschwindigkeit bzw. der Zufuhrdruck des Löschmittels sowie die Querschnitte des Rohrs 51 und des Anschlusses 67 so aufeinander abgestimmt, daß sich die im Einzelfall gewünschte Wirkung nach Fig. 12 oder 13 ergibt. Während bei der Ausführungsform nach Fig. 12 aufgrund der senkrecht zur Rohrachse erfolgenden Einleitung des Löschmittels und aufgrund von dadurch verursachten Reibungsverlusten od. dgl. zwischen zwei Schüssen keine großen Wurfweiten erzielbar sind, wird das Löschmittel bei der Ausführungsform nach Fig. 13 mittels einer an den Anschluß 67 angesetzten, nach Art eines Rohrkrümmers ausgebildeten Düse 72 (Fig. 13), die eine koaxial im Rohr 51 angeordnete, in Richtung der Ausstoßöffnung des Rohrs 51 geöffnete Ausflußöffnung aufweist, in das Rohr 51 eingeleitet. Soll das Rohr 51 zwischen zwei Schüssen als normaler Wasserwerfer arbeiten können, kann sich bei einem Rohrquerschnitt von z.B. 80 mm ein Querschnitt der Düse 72 von z.B. 32 mm als zweckmäßig erweisen. Alternativ wäre es aber auch möglich, das Löschmittel von einer oder mehreren Seiten her durch in der Rohrwandung ausgebildete Öffnungen 73 in das Rohr 51 einzuleiten, die in Richtung der Ausstoßöffnung geneigt und unter einem Winkel von z.B. 45° oder einem anderen zweckmäßigen Winkel zur Rohrachse angeordnet sind. Im übrigen können bei Anwendung der Ausführungsform nach Fig. 10 im wesentlichen dieselben Verhältnisse wie bei der Ausführungsform nach Fig. 1 bis 9 gewählt werden, wobei das Rohr 54 auch mit einem dem Bremszylinder 12 nach Fig. 5 entsprechenden Bremszylinder versehen sein kann.

Um zu verhindern, daß das Löschmittel 68 im Rohr 51 zurückströmt und dadurch ungewollt in den Druckbehälter 54 gelangt, kann es insbesondere bei der Ausführungsform nach Fig. 12 besonders vorteilhaft sein, zwischen dem das Löschmittel aufnehmenden Abschnitt des Rohrs 51 und dem den Explosivstoff aufnehmenden Abschnitt des Druckbehälters 54 ein Absperrorgan 74, insbesondere ein steuerbares Absperrorgan 74 vorzusehen, wie in Fig. 10 beispielsweise dargestellt ist. Das Absperrorgan 74 besteht hier aus einem in der Rohrwandung und senkrecht zur Rohrachse verschiebbar geführten Schieber, der in einer gestrichelt dargestellten Schließstellung den Rohrquerschnitt verschließt, in einer durchgezogen dargestellten Offenstellung den Rohrquerschnitt dagegen freigibt. Die Verschiebungsrichtung ist mit einem Doppelpfeil v angedeutet. Zur Verschiebung des Absperrorgans 74 dient ein schematisch angedeuteter Schließmechanismus 75, der z. B. eine von einem Motor gesteuerte Kurbel, eine pneumatische oder hydraulische Zylinder/Kolben-Anordnung, einen Hubmagneten od. dgl. enthält und über eine Leitung 76 mit dem Steuermodul 62 verbunden ist. Dadurch ist es einerseits möglich, das Absperrorgan 74 nach Abgabe eines Löschmittelschusses und vor der Einleitung des Explosivstoffs in den Druckbehälter 54 unter der Steuerung des Steuermoduls 62 in die den Rohrquerschnitt verschließende, gestrichelte Stellung zu steuern, um eine Vermischung des Explosivstoffs mit dem Löschmittel zu vermeiden. Vor der Abgabe eines Löschmittelschusses und zeitlich kurz vor der Betätigung des Zündmechanismus 65 wird das Absperrorgan 74 dagegen in die den Rohrquerschnitt freigebende Stellung bewegt, so daß jetzt die bei der Explosion entstehende Stoßwelle ungehindert in das Rohr 51 eindringen kann. Dabei ist die Anordnung vorzugsweise so getroffen, daß das Absperrorgan 74 in der Offenstellung ganz in die Rohrwandung zurückgezogen ist und daher nicht der Wirkung der Stoßwellen ausgesetzt wird.

Mit besonderem Vorteil kann für den beschriebenen Zweck auch das Absperrorgan 77 nach Fig. 14 und 15 verwendet werden. Bei dieser Ausführungsform besteht das Absperrorgan 77 aus einem Drehkörper 78, der mittels Lagerzapfen 79 drehbar in der Mantelfläche eines zylindrischen, das Rohr 51 mit dem Druckbehälter 54 verbindenden Rohrstutzens 80 gelagert ist. Einer der Lagerzapfen 79 ist mit einem schematisch dargestellten Schließmechanismus 81, z.B. einem Antriebsmotor verbunden, insbesondere einem elektrischen Schrittmotor, und kann von diesem um eine senkrecht zur Rohrachse angeordnete Achse 82 gedreht werden. Der Drehkörper 78 enthält einen Durchgang 83, dessen Querschnitt im wesentlichen dem Innenquerschnitt des Rohrstutzens 80 entspricht. Außerdem ist der Drehkörper 78 so ausgebildet, daß der den vom Rohrstutzen 80 gebildeten Durchgang 84 versperrt, wenn er sich in einer Schließstellung nach Fig. 14 befindet. Befindet sich der Drehkörper 78 dagegen nach einer Drehung um 90° in der einen oder anderen Drehrichtung in einer Offenstellung nach Fig. 15, dann bildet sein Durchgang 83 eine im wesentlichen stufenlose, kontinuierliche Fortsetzung des Durchgangs 84. Der Schließmechanismus 81 kann wie der Schließmechanismus 75 nach Fig. 19 unter der Steuerung des Steuermoduls 62 stehen. Ein wesentlicher Vorteil der Ausführungsform nach Fig. 14 und 15 besteht jedoch darin, daß das Absperrorgan 77 in eine kontinuierliche Rotation um die Achse 82 versetzt werden kann und dabei den Durchgang 84 abwechselnd freigibt oder versperrt. Der Zündmechanismus 65 (Fig. 10) wird in diesem Fall so gesteuert, daß die Explosion immer dann erfolgt, wenn sich das Absperrorgan 77 gerade in der Offenstellung nach Fig. 15 befindet.

Die Erfindung bringt zahlreiche Vorteile mit sich. Ein besonderer Vorteil besteht drin, daß die Wurfweite des Löschmittels weitgehend durch die Wahl des verwendeten Explosivstoffs vorgewählt werden kann. Durch Einstellung des Mischungsverhältnisses beispielsweise eines Acetylen/Sauerstoff-Gemisches läßt sich die Wurfweite auch individuell ändern. Außerdem besteht der Vorteil, daß sich eine gegebene Menge an Explosivstoffen für weit mehr Löschmittelschüsse eignet, als dies für eine entsprechende Menge an Druckluft gilt, weil für die Erzeugung der erforderlichen Stoßwelle durch Explosion jeweils nur sehr geringe Mengen an Explosivstoff erforderlich sind. Weiterhin ist nicht erforderlich, den Explosivstoff unter Druck in den Druckbehälter 54 (Fig. 10) oder die Kammer 5 (Fig. 5) einzuführen. Schließlich bringt das anhand der Fig. 14 und 15 beschriebene Absperrorgan 77 den Vorteil mit sich, daß es auch anstelle der Mündungsklappe 34 (Fig. 7) verwendet werden kann. Für diesen Fall ist lediglich erforderlich, das Absperrorgan 77 analog zu Fig. 14 und 15 in das die Ausstoßöffnung aufweisende Rohrende einzusetzen und mit Hilfe einer geeigneten Steuerung, z.B. des Steuermoduls 62 nach Fig. 10, so zu steuern, daß es kurz vor einem Schuß die Offenstellung nach Fig. 15 einnimmt und kurz nach einem Schuß in die Schließstellung nach Fig. 14 bewegt wird. In entsprechender Weise könnte auch das Absperrorgan 74 nach Fig. 10 anstelle der Mündungsklappe 34 vorgesehen werden.

Die Erfindung ist nicht auf die beschriebenen Ausführungsbeispiele beschränkt, die auf vielfache Weise abgewandelt werden können. Beispielsweise könnte das Rohr 1 zusätzlich mit einem Entlüftungsventil versehen sein, das beim Ladevorgang zwar die im Rohr 1 befindliche Luft, aber kein Löschmittel entweichen läßt. Weiter wäre es möglich, andere als die beschriebenen, insbesondere elektrisch arbeitende Zündeinrichtungen vorzusehen. Ferner ist es möglich, dem Drehgelenk 21 und dem Rohr 1 bzw. dem Bremszylinder 12 Elektromotoren od. dgl. derart zuzuordnen, daß die Drehung bzw. Verschwenkung des Rohrs 1 automatisch durchgeführt werden kann. Auch der beschriebene Schließmechanismus 39, 75 bzw. 81 kann in mannigfaltiger Weise abgewandelt werden. Obwohl seine Ausbildung als Haftverschluß (Fig. 7), Hubvorrichtung (Fig. 10) oder Motor (Fig. 14, 15) bevorzugt wird, sind auch andere Ausführungsformen denkbar, insbesondere solche mit schnell steuerbaren, formschlüssig wirkenden Verriegelungsmitteln od. dgl., wobei die zur Entriegelung vorgesehenen Steuermittel zweckmäßig mit der Zündeinrichtung so kombiniert werden, daß beim Zünden des Explosivstoffs automatisch die Entriegelung erfolgt.

Außerdem können beim beschriebenen, mit Elektromagneten versehenen Schließmechanismus natürlich auch Haftverschlüsse in Form von Permanentmagneten vorgesehen werden. Abgesehen davon sollten bei der technischen Realisierung des Impulslöschgeräts solche Materialien verwendet und solche Dimensionen gewählt werden, daß das Gesamtgewicht des Impulslöschgeräts unterhalb eines vorgewählten kritischen Wertes liegt. Berechnungen zeigen, daß sich das beschriebene, für ein Fassungsvermögen von 7,5 1 Löschmittel ausgelegte Impulslöschgerät mit einem Gesamtgewicht von ca. 130 kg herstellen läßt. Dabei werden unter der Bezeichnung "Explosivstoffe" im Zusammenhang mit der Erfindung solche explosionsfähigen Stoffe verstanden, die einer so schnell ablaufenden chemischen Reaktion fähig sind, daß eine Explosion auftritt, wenn sie z.B. durch Schläge oder Funken oder mit Hilfe von Sprengkapseln od. dgl. einer mechanischen Beanspruchung unterworfen werden. Dabei ist gleichgültig, ob diese Stoffe selbst explosiv sind oder erst durch Mischung mit anderen Stoffen explosiv gemacht werden. Außerdem kann es sich sowohl bei den festen als auch bei den gasförmigen und flüssigen Explosivstoffen jeweils um Gemische handeln, wie dies z. B. anhand des Gemisches Acetylen/Sauerstoff erläutert wurde. Schließlich versteht sich, daß die beschriebenen Merkmale des Impulslöschgeräts auch in anderen als den dargestellten und beschriebenen Kombinationen vorgesehen werden können.

## Patentansprüche

1. Impulslöschgerät mit einem Rohr (1), das wenigstens einen zum Füllen des Rohrs (1,51) mit dem Löschmittel (41,68) bestimmten Anschluß (2,67), eine Ausstoßöffnung für das Löschmittel (41,68) und eine Einrichtung (4,53) zum Ausstoßen des Löschmittels (41,68) unter Druck aufweist, **dadurch gekennzeichnet, daß** die Einrichtung (4,53) eine Aufnahme (5,54) für einen Explosivstoff und einen zu dessen Zündung bestimmten Zündmechanismus (8,65) enthält und das Rohr (1,51) einen zylindrischen Innenquerschnitt oder einen Innenquerschnitt aufweist, der sich von der Aufnahme (5,54) an diffusorartig bis zu einem Höchstwert erweitert.

2. Impulslöschgerät nach Anspruch 1, **dadurch gekennzeichnet, daß** die Aufnahme (54) ein mit dem Rohr (1) verbundener, zur Aufnahme eines gasförmigen oder flüssigen Explosivstoffs eingerichteter Druckbehälter ist.

3. Impulslöschgerät nach Anspruch 2, **dadurch gekennzeichnet, daß** der Zündmechanismus (65) eine dem Druckbehälter zugeordnete Zündkerze enthält.

4. Impulslöschgerät nach Anspruch 2 oder 3, **dadurch gekennzeichnet, daß** der Druckbehälter mit einer Dosiereinrichtung (57) für den Explosivstoff verbunden ist.

5. Impulslöschgerät nach Anspruch 1, **dadurch gekennzeichnet, daß** die Einrichtung (4) eine Treibmittel-Kartusche (7) enthält.

6. Impulslöschgerät nach Anspruch 5, **dadurch gekennzeichnet, daß** die Aufnahme (5) aus einer zur Aufnahme der Kartusche (7) bestimmten Kammer besteht, die an dem von der Ausstoßöffnung entfernten Ende des Rohrs (1) angeordnet ist.

7. Impulslöschgerät nach Anspruch 5 oder 6, **dadurch gekennzeichnet, daß** der Zündmechanismus einen zur Einwirkung auf einen Zünder der Kartusche (7) bestimmten Schlagbolzen (9) aufweist.

8. Impulslöschgerät nach einem der Ansprüche 5 bis 7, **dadurch gekennzeichnet, daß** es eine automatische Ladeeinrichtung mit einem Magazin (45) zum Nachladen bzw. Auswechseln der Kartusche (7) aufweist.

9. Impulslöschgerät nach einem der Ansprüche 1 bis 8, **dadurch gekennzeichnet, daß** der Ausstoßöffnung eine selbsttätig öffnende und schließende Mündungsklappe (34) zugeordnet ist.

10. Impulslöschgerät nach Anspruch 9, **dadurch gekennzeichnet, daß** der Mündungsklappe (34) ein Schließmechanismus (39) zugeordnet ist.

11. Impulslöschgerät nach Anspruch 10, **dadurch gekennzeichnet, daß** der Schließmechanismus (39) als Haftverschluß und so ausgebildet ist, daß die Mündungsklappe (34) bis zu einem vorgewählten Druck im Rohr (1) geschlossen ist und beim Überschreiten dieses Drucks selbstständig öffnet.

12. Impulslöschgerät nach Anspruch 11, **dadurch gekennzeichnet, daß** der vorgewählte Druck oberhalb des Ladedrucks einer zum Füllen des Rohrs (1) bestimmten Feuerlösch-Kreiselpumpe liegt.

13. Impulslöschgerät nach einem der Ansprüche 1 bis 12, **dadurch gekennzeichnet, daß** der Löschmittel-Anschluß (2) mit einem Rückschlagventil versehen ist.

14. Impulslöschgerät nach einem der Ansprüche 1 bis 13, **dadurch gekennzeichnet, daß** das Rohr (1) mittels Lagerzapfen (19) schwenkbar an einer Lafette (20) gelagert ist.

15. Impulslöschgerät nach einem der Ansprüche 1 bis 14, **dadurch gekennzeichnet, daß** das Rohr (1) in einem Bremszylinder (12) gelagert und an seinem Außenmantel mit einem Flansch (15) versehen ist und daß zwischen dem Flansch (15) und einer Stirnwand (14) des Bremszylinders (12) eine Vorholfeder (16) abgestützt ist.

16. Impulslöschgerät nach einem der Ansprüche 2 bis 15, **dadurch gekennzeichnet, daß** ein zur Verhinderung der Vermischung des Explosivstoffs und des Löschmittels bestimmtes Absperrorgan (74, 77) vorgesehen ist.

17. Impulslöschgerät nach Anspruch 16, **dadurch gekennzeichnet, daß** dem Absperrorgan (74, 77) ein steuerbarer Schließmechanismus (75, 81) zugeordnet ist.

18. Impulslöschgerät nach einem der Ansprüche 10 bis 17, **dadurch gekennzeichnet, daß** eine Steuereinrichtung (62) für den Schließmechanismus (39, 75, 81) und den Zündmechanismus (8, 65) vorgesehen ist.

## Claims

1. Impulse extinguisher having a pipe (1) which has at least one connection (2, 67), which is intended for filling the pipe (1, 51) with the extinguishing agent (41, 68), a discharge opening for the extinguishing agent (41, 68) and a device (4, 53) for discharge of the extinguishing agent (41,68) under pressure, **characterised in that** the device (4, 53) contains a receiving means (5, 54) for an explosive and an ignition mechanism (8, 65) which is intended for the ignition of said explosive, and the pipe (1, 51) has a cylindrical internal cross-section or an internal cross-section which widens from the receiving means (5, 54) in a diffuser-like manner up to a maximum value.

2. Impulse extinguisher according to claim 1, **characterised in that** the receiving means (54) is a pressure container which is connected to the pipe (1) and fitted to receive a gaseous or liquid explosive.

3. Impulse extinguisher according to claim 2, **characterised in that** the ignition mechanism (65) contains a spark plug which is assigned to the pressure container.

4. Impulse extinguisher according to claim 2 or 3, **characterised in that** the pressure container is connected to a metering device (57) for the explosive.

5. Impulse extinguisher according to claim 1, **characterised in that** the device (4) contains a propellant cartridge (7).

6. Impulse extinguisher according to claim 5, **characterised in that** the receiving means (5) comprises a chamber which is intended to receive the cartridge (7) and is disposed on the end of the pipe (1) which is at a distance from the discharge opening.

7. Impulse extinguisher according to claim 5 or 6, **characterised in that** the ignition mechanism has a striking pin (9), which is intended to act upon the ignition device of the cartridge (7).

8. Impulse extinguisher according to one of the claims 5 to 7, **characterised in that** it has an automatic loading device with a magazine (45) for reloading or replacing the cartridge (7).

9. Impulse extinguisher according to one of the claims 1 to 8, **characterised in that** an automatically opening and closing opening flap (34) is assigned to the discharge opening.

10. Impulse extinguisher according to claim 9, **characterised in that** a closing mechanism (39) is assigned to the opening flap (34).

11. Impulse extinguisher according to claim 10, **characterised in that** the closing mechanism (39) is configured as an adhesive closure and in such a manner that the opening flap (34) is closed up to a preselected pressure in the pipe (1) and opens automatically when this pressure is exceeded.

12. Impulse extinguisher according to claim 11, **characterised in that** the preselected pressure is above the loading pressure of a fire extinguishing centrifugal pump which is intended for filling the pipe (1).

13. Impulse extinguisher according to one of the claims 1 to 12, **characterised in that** the extinguishing agent connection (2) is provided with a non-return valve.

14. Impulse extinguisher according to one of the claims 1 to 13, **characterised in that** the pipe (1) is mounted pivotally on a mounting (20) by means of bearing pins (19).

15. Impulse extinguisher according to one of the claims 1 to 14, **characterised in that** the pipe (1) is mounted in a brake cylinder (12) and is provided with a flange (15) on its external casing and **in that** a counter-recoil spring (16) is supported between the flange (15) and an end wall (14) of the brake cylinder (12).

16. Impulse extinguisher according to one of the claims 2 to 15, **characterised in that** a shut-off device (74, 77), which is intended to prevent mixing of the explosive and the extinguishing agent, is provided.

17. Impulse extinguisher according to claim 16, **characterised in that** a controllable closing mechanism (75, 81) is assigned to the shut-off device (74, 77).

18. Impulse extinguisher according to one of the claims 10 to 17, **characterised in that** a control device (62) is provided for the closing mechanism (39, 75, 81) and the ignition mechanism (8, 65).

## Revendications

1. Extincteur à impulsion doté d'un tube (1), présentant au moins un branchement (2, 67) destiné à remplir le tube (1, 51) avec l'agent extincteur (41, 68), un orifice d'expulsion pour l'agent extincteur (41, 68) et un dispositif (4, 53) pour expulser le l'agent extincteur (41, 68) sous pression, **caractérisé en ce que** le dispositif (4, 53) comporte un réceptacle (5, 54) pour un explosif et un mécanisme d'allumage (8, 65) destiné à son allumage et le tube (1, 51) présente une coupe en biseau interne cylindrique ou une coupe en biseau interne qui s'étend à partir du réceptacle (5, 54) jusqu'à son maximum, à la manière d'un diffuseur.

2. Extincteur à impulsion selon la revendication 1, **caractérisé en ce que** le réceptacle (54) est un récipient sous pression relié à un tube (1) destiné à la réception d'un explosif liquide ou gazeux.

3. Extincteur à impulsion selon la revendication 2, **caractérisé en ce que** le mécanisme d'allumage (65) comporte une bougie d'allumage adjointe au récipient sous pression.

4. Extincteur à impulsion selon la revendication 2 ou 3, **caractérisé en ce que** le récipient sous pression est relié à un dispositif de dosage (57) de l'explosif.

5. Extincteur à impulsion selon la revendication 1, **caractérisé en ce que** le dispositif (4) contient une cartouche de propulseur (7).

6. Extincteur à impulsion selon la revendication 5, **caractérisé en ce que** le réceptacle (5) se compose d'une chambre destinée à recevoir la cartouche (7) disposée à l'extrémité opposée à l'orifice d'expulsion du tube (1).

7. Extincteur à impulsion selon la revendication 5 ou 6, **caractérisé en ce que** le mécanisme d'allumage présente un percuteur (9) destiné à actionner un allumeur de la cartouche (7).

8. Extincteur à impulsion selon l'une des revendications 5 à 7, **caractérisé en ce qu'**il présente un dispositif de chargement automatique doté d'un magasin (45) de rechargement ou de changement de la cartouche (7).

9. Extincteur à impulsion selon l'une des revendications 1 à 8, **caractérisé en ce qu'**un clapet d'embouchure (34) à ouverture et fermeture automatique est adjoint à l'orifice d'expulsion.

10. Extincteur à impulsion selon la revendication 9, **caractérisé en ce qu'**un mécanisme de fermeture (39) est adjoint au clapet d'embouchure (34).

11. Extincteur à impulsion selon la revendication 10, **caractérisé en ce que** le mécanisme de fermeture (39) est conçu comme obturation adhésive de manière à fermer le clapet d'embouchure (34) jusqu'à un niveau de pression présélectionnée dans le tube (1) et à l'ouvrir automatiquement dès que cette pression est dépassée.

12. Extincteur à impulsion selon la revendication 11, **caractérisé en ce que** la pression présélectionnée se situe au-delà de la pression de chargement d'une pompe centrifuge d'extinction destinée à remplir le tube (1).

13. Extincteur à impulsion selon l'une des revendications 1 à 12, **caractérisé en ce que** le branchement pour l'agent extincteur (2) est doté d'une soupape anti-retour.

14. Extincteur à impulsion selon l'une des revendications 1 à 13, **caractérisé en ce que** le tube (1) basculant au moyen d'un tourillon (19) est disposé sur un affût (20).

15. Extincteur à impulsion selon l'une des revendications 1 à 14, **caractérisé en ce que** le tube (1) est situé dans un cylindre de frein (12) et est doté d'une bride (15) sur sa gaine externe et **en ce qu'**un ressort d'antichambre (16) est apposé entre la bride (15) et une paroi frontale (14) du cylindre de frein (12).

16. Extincteur à impulsion selon l'une des revendications 2 à 15, **caractérisé en ce qu'**un organe obturateur (74, 77) destiné à empêcher le mélange de l'explosif avec l'agent extincteur est prévu.

17. Extincteur à impulsions selon la revendication 16, **caractérisé en ce qu'**un mécanisme de fermeture (75, 81) commandable est adjoint à l'organe obturateur (74, 77).

18. Extincteur à impulsion selon l'une des revendications 10 à 17, **caractérisé en ce qu'**un dispositif de commande (62) pour le mécanisme de fermeture (39, 75, 81) et un mécanisme d'allumage (8, 65) sont prévus.
